# EUROPÄISCHE PATENTSCHRIFT

(11) **EP 3 831 760 B1**
(45) Veröffentlichungstag und Bekanntmachung des Hinweises auf die Patenterteilung: **15.06.2022**
(21) Anmeldenummer: 19214075.4
(22) Anmeldetag: 06.12.2019
(51) Int. Cl.: B66B 9/02, B66B 9/187, B66B 11/02

(54) **AUFZUGKABINE**
LIFT CABIN
CABINE D'ASCENSEUR

(43) Veröffentlichungstag der Anmeldung: 09.06.2021
(73) Patentinhaber: Hailo Wind Systems GmbH & Co. KG, 35708 Haiger (DE)
(72) Erfinder: WEG, Johannes, 35685 Dillenburg (DE); KOLB, Christian, 35767 Breitscheid (DE)
(74) Vertreter: Andrejewski - Honke Patent- und Rechtsanwälte Partnerschaft mbB

(56) Entgegenhaltungen:
- WO-A1-2014/029899
- CN-U- 208 829 062
- CN-U- 209 242 434

## Beschreibung

Die Erfindung betrifft eine Aufzugkabine zur Beförderung von Personen und Gütern, mit einem Kabinenboden, mit an den Kabinenboden anschließenden Kabinenwänden und mit einer Förderereinrichtung für die Auf- und Abbewegung der Aufzugkabine. Die erfindungsgemäße Aufzugkabine weist zumindest drei Kabinenwände, vorzugsweise zumindest vier Kabinenwände und insbesondere vier Kabinenwände auf, wobei zweckmäßigerweise eine Kabinenwand eine Türöffnung aufweist. Die erfindungsgemäße Aufzugkabine ist insbesondere Bestandteil eines Baustellenaufzuges zur Personen- und/oder Güterbeförderung. Die Aufzugkabine kann vorzugsweise auch in Windkraftanlagen bzw. im Zuge der Erstellung von Windkraftanlagen eingesetzt werden.

Aufzugkabinen der vorstehend beschriebenen Art sind aus der Praxis und aus dem Stand der Technik in verschiedenen Ausführungsformen bekannt. CN 208 829 062 U, CN 209 242 434 U, und WO 2014/029899 A1 beschreiben derartige Aufzugkabinen. Die bekannten Aufzugkabinen werden normalerweise mittels einer an der Aufzugkabine angeordneten Förderereinrichtung bewegt, insbesondere vertikal bewegt. Dabei ist es vor allem auch bekannt, eine Durchlaufseilwinde als Fördereinrichtung einzusetzen, wobei diese Durchlaufseilwinde in der Regel im Bereich der rückseitigen Kabinenwand installiert ist. Bekannt ist dabei insbesondere auch eine Ausführungsform, bei der das Seil bzw. Förderseil für die Aufzugkabine im Aufzugschacht fixiert ist und bei der die Aufzugkabine an dem fixierten Seil aufgrund von Reibung zwischen dem Seil und einer Treibscheibe der Fördereinrichtung bzw. Durchlaufwinde an dem Seil nach oben bzw. nach unten fahren kann. Die Aufzugkabine klettert bei dieser Ausführungsform gleichsam aufgrund von Reibung an dem fixierten Seil nach oben bzw. nach unten.

Die bislang bekannten Aufzugssysteme bzw. Aufzugkabinen der vorstehend erläuterten Art zeichnen sich durch eine Reihe von Nachteilen aus. So ist eine gleichmäßige, funktionssichere und gezielte Aufnahme bzw. Einleitung der anfallenden Lasten und Kräfte in die Aufzugkabine nicht immer gewährleistet. Die eingesetzte Fördereinrichtung und deren Anbindung bzw. Integration in die Aufzugkabine ist oftmals komplex und aufwendig. Die insoweit bekannten Förderereinrichtungen bzw. Durchlaufseilwinden zeichnen sich häufig durch eine aufwendige und fehleranfällige Installation aus. Auch die Wartung der Fördereinrichtungen ist kompliziert und aufwendig. Zu Reparaturzwecken muss in der Regel die gesamte Fördereinrichtung oder es müssen zumindest wesentliche Komponenten der Fördereinrichtung ausgebaut werden. Das ist arbeits- und kostenaufwendig. Aufgrund der genannten Probleme lassen viele bekannte Aufzugssysteme bzw. Aufzugkabinen auch in sicherheitstechnischer Hinsicht zu wünschen übrig. Insoweit besteht Verbesserungsbedarf.

Demgegenüber liegt der Erfindung das technische Problem zugrunde, eine Aufzugkabine der eingangs genannten Art anzugeben, bei der die vorstehend geschilderten Nachteile einfach und effektiv vermieden werden können. Vor allem soll eine funktionssichere und gezielte Aufnahme bzw. Ableitung der anfallenden Lasten und Kräfte möglich sein. Fernerhin soll sich die Fördereinrichtung und deren Installation in die Aufzugkabine durch Einfachheit und geringen Aufwand auszeichnen.

Zur Lösung dieses technischen Problems lehrt die Erfindung eine Aufzugkabine zur Beförderung von Personen und Gütern, mit einem Kabinenboden, mit an den Kabinenboden anschließenden Kabinenwänden und mit einer Fördereinrichtung für die Auf- und Abbewegung der Aufzugkabine, wobei die Fördereinrichtung als Durchlaufwinde bzw. als Durchlaufseilwinde ausgebildet ist und wobei die Fördereinrichtung das Kabinendach der Aufzugkabine bildet und wobei zumindest 20% des oberen Endes der Aufzugkabine von der Fördereinrichtung abgedeckt werden. Die erfindungsgemäße Aufzugkabine ist dadurch gekennzeichnet, dass die Antriebskraft zum Fördern der Aufzugkabine von einem Motor bzw. Getriebemotor der Fördereinrichtung über zumindest zwei bzw. über zwei formschlüssige Zugmittel auf eine Seiltreibscheibe der Fördereinrichtung übertragen wird.

Es liegt im Rahmen der Erfindung, dass die erfindungsgemäße Aufzugkabine an einem fixierten Seil auf- und abbewegt wird, in dem die an der Aufzugkabine befestigte Durchlaufwinde mittels zumindest einer angetriebenen Treibscheibe auf das Seil einwirkt, sodass sich die Aufzugkabine an dem fixierten Seil auf- oder abbewegt. Es liegt weiterhin im Rahmen der Erfindung, dass die Aufzugkabine dabei aufgrund der zwischen Treibscheibe und Seil auftretenden Reibung an dem fixierten Seil auf- und abgefahren wird. Vorzugsweise wird das Seil mit zumindest einer Andrückrolle an die Treibscheibe der Durchlaufwinde angedrückt. Es liegt fernerhin im Rahmen der Erfindung, dass das Seil die Treibscheibe der Durchlaufwinde zu mindestens 230°, insbesondere zu mindestens 240°, zweckmäßigerweise zu mindestens 250°, bevorzugt zu mindestens 260° und sehr bevorzugt zu mindestens 270° des Umfangs der Treibscheibe umschlingt.

Erfindungsgemäß bildet die Fördereinrichtung bzw. die Durchlaufwinde das Kabinendach der Aufzugkabine. Dabei ist es nicht erforderlich, dass die Fördereinrichtung bzw. die Durchlaufwinde das gesamte obere Ende der Aufzugkabine abdeckt. Erfindungsgemäß werden zumindest 20%, insbesondere zumindest 25% und bevorzugt zumindest 30% des oberen Endes der Aufzugkabine von der Fördereinrichtung bzw. von der Durchlaufwinde abgedeckt. Der Erfindung liegt die Erkenntnis zugrunde, dass die Installation der Fördereinrichtung bzw. der Durchlaufwinde am oberen Ende der Aufzugkabine und somit in Form eines Kabinendaches besondere Vorteile mit sich bringt, die weiter unten noch näher erläutert werden. - Das Merkmal, wonach die Fördereinrichtung das Kabinendach der Aufzugkabine bildet, schließt nicht aus, dass noch eine weitere Abdeckung der Aufzugkabine am oberen Ende der Aufzugkabine vorhanden ist. So ist grundsätzlich auch eine vollflächige Abdeckung der Aufzugkabine zusätzlich zu der Fördereinrichtung oberhalb der Fördereinrichtung oder unterhalb der Fördereinrichtung denkbar. Dabei kann es sich beispielsweise um eine Blechabdeckung handeln.

Gemäß besonders bevorzugter Ausführungsform der Erfindung wird die Fördereinrichtung bzw. die Durchlaufwinde gehäuselos als Kabinendach eingesetzt. Damit ist insbesondere gemeint, dass die wesentlichen Komponenten der Förderereinrichtung bzw. der Durchlaufwinde, vor allem die Treibscheibe, Zugmittel für die Treibscheibe und die nachfolgend erläuterten Halteplatten der Fördereinrichtung nicht in einem sie umschließenden Gehäuse untergebracht sind.

Eine besonders empfohlene Ausführungsform der Erfindung ist dadurch gekennzeichnet, dass die Fördereinrichtung bzw. die Durchlaufwinde zumindest zwei und insbesondere zwei Halteplatten aufweist. Die beiden Halteplatten sind vorzugsweise parallel bzw. im Wesentlichen parallel zueinander angeordnet. Zweckmäßigerweise übernehmen die Halteplatten der Fördereinrichtung die lasttragende bzw. lasteinleitende Funktion der Aufzugkabine. Es liegt im Rahmen der Erfindung, dass sich die Halteplatten bzw. die beiden Halteplatten jeweils mit ihren beiden Plattenenden im Dachbereich der Kabine bzw. am oberen Ende der Kabine an zwei gegenüberliegenden Kabinenwänden der Kabine abstützen. Es liegt dabei weiterhin im Rahmen der Erfindung, dass ein erstes Ende einer Halteplatte an einer Kabinenwand der Kabine fixiert ist und dass ein zweites gegenüberliegendes Ende der Halteplatte an einer gegenüberliegenden Kabinenwand der Kabine fixiert ist. Zweckmäßigerweise trifft diese Fixierung für beide Halteplatten der Fördereinrichtung zu. Die Halteplatten verhindern effektiv eine Verformung der Kabinenwände.

Es liegt im Rahmen der Erfindung, dass die Krafteinleitung der im Zuge der Auf- und Abbewegung auf die Aufzugkabine wirkenden Kräfte über das Seil durch die Halteplatten in die Aufzugkabine erfolgt. Die Krafteinleitung erfolgt dabei zweckmäßigerweise zunächst durch das Seil auf die Treibscheibe der Fördereinrichtung und von dort aus über die Halteplatten in die Aufzugkabine. Die am oberen Ende der Aufzugkabine angeordnete Fördereinrichtung bzw. Durchlaufwinde übernimmt somit erfindungsgemäß die Funktion des Kabinendaches und bildet insbesondere die tragende Struktur des Daches sowie fernerhin insbesondere die Funktion einer Krafteinleitungskomponente am oberen Ende der Aufzugkabine zum Einleiten der Kräfte und Lasten in die Aufzugkabine.

Gemäß besonders bevorzugter Ausführungsform der Erfindung ist die Seiltreibscheibe bzw. die Treibscheibe für das Seil der Durchlaufwinde zwischen den beiden Halteplatten der Durchlaufwinde angeordnet. Zweckmäßigerweise sind dabei die beiden Halteplatten sowie die Treibscheibe parallel bzw. im Wesentlichen parallel zueinander angeordnet.

Erfindungsgemäß wird die Antriebskraft zum Fördern bzw. zum Auf- und Abbewegen der Aufzugkabine von einem Motor bzw. Getriebemotor der Fördereinrichtung über zumindest zwei bzw. über zwei formschlüssige Zugmittel auf die Treibscheibe der Fördereinrichtung übertragen. Bei den formschlüssigen Zugmitteln handelt es sich vorzugsweise um Antriebsketten oder um Zahnriemen, Zahnketten oder dergleichen. Der Anordnung von zumindest zwei bzw. von zwei formschlüssigen Zugmitteln kommt im Rahmen der Erfindung - insbesondere im Hinblick auf einen funktionssicheren Antrieb und eine funktionssichere Kraftübertragung - besondere Bedeutung zu. Sie erhöhen zudem die Sicherheit bei einem Bauteilversagen. - Empfohlenermaßen ist die Treibscheibe der Fördereinrichtung mit zumindest zwei bzw. mit zwei mit den formschlüssigen Zugmitteln - insbesondere mit den Antriebsketten - kämmenden Antriebszahnrädern gekoppelt. Zweckmäßigerweise werden die beiden Antriebszahnräder von dem Motor bzw. Getriebemotor der Fördereinrichtung angetrieben und beide Antriebszahnräder wirken mit jeweils einem formschlüssigen Zugmittel auf die Seiltreibscheibe der Fördereinrichtung ein.

Nach empfohlener Ausführungsform der Erfindung sind die Seiltreibscheibe und die Antriebszahnräder sowie die formschlüssigen Zugmittel im Zwischenraum zwischen den Halteplatten bzw. zwischen den beiden Halteplatten angeordnet. Es liegt im Rahmen der Erfindung, dass der Motor bzw. der Getriebemotor der Fördereinrichtung an einer Halteplatte der Fördereinrichtung angeschlossen ist. Vorzugsweise ist der Motor bzw. Getriebemotor außerhalb des zwischen den beiden Halteplatten ausgebildeten Zwischenraumes angeordnet. Zweckmäßigerweise wirkt der Motor durch eine Halteplatte auf die beiden Antriebszahnräder im Zwischenraum zwischen den Halteplatten ein.

Gemäß einer bevorzugten Ausführungsform der Erfindung wird das Drehmoment des Motors bzw. des Getriebemotors der Fördereinrichtung über zumindest ein Dämpferelement bzw. über ein Dämpferelement an die Treibscheibe der Fördereinrichtung übertragen. Es liegt im Rahmen der Erfindung, dass das Dämpferelement als Überlasteinrichtung ausgebildet ist. Insbesondere bei Überladung der Kabine blockiert die Überlasteinrichtung bzw. das Dämpferelement eine Auf- oder Abbewegung der Kabine. Das Dämpferelement verhindert fernerhin störende Stoßbewegungen bei der Anfahrt oder beim Abbremsen der Aufzugkabine.

Nach einer empfohlenen Ausführungsvariante der Erfindung ist zumindest ein Verankerungselement für die Schutzausrüstung eines Liftbenutzers an einer Halteplatte der Fördereinrichtung bzw. der Durchlaufwinde fixiert. Fernerhin liegt es im Rahmen der Erfindung, dass eine Fallschutzeinrichtung an einer Halteplatte der Fördereinrichtung bzw. der Durchlaufwinde fixiert ist und dass die Fallschutzeinrichtung vorzugsweise unabhängig von der Fördereinrichtung bzw. von der Durchlaufwinde arbeitet bzw. funktioniert.

Der Erfindung liegt die Erkenntnis zugrunde, dass mit der erfindungsgemäßen Aufzugkabine die eingangs zum Stand der Technik erläuterten Nachteile effektiv überwunden bzw. vermieden werden können. Dabei liegt der Erfindung vor allem die Erkenntnis zugrunde, dass es von besonderem Vorteil ist, wenn die Fördereinrichtung und insbesondere die Halteplatten der Fördereinrichtung die tragende Struktur des Kabinendaches bilden und dadurch eine funktionssichere, gleichmäßige und gezielte Einleitung bzw. Aufnahme der anfallenden Lasten und Kräfte möglich ist. Weiterhin ermöglichen die Anordnung und die Ausbildung der Fördereinrichtung die Reparatur, Wartung und Inspektion der Fördereinrichtung im montierten bzw. eingebauten Zustand. Ein aufwendiger Ausbau der Fördereinrichtung bzw. von Komponenten der Fördereinrichtung ist somit nicht erforderlich. Fernerhin ist die Fördereinrichtung auf einfache Weise an der Aufzugkabine montiert bzw. installiert und somit ergibt sich auch keine aufwendige und fehleranfällige Installation der Fördereinrichtung. Die erfindungsgemäße Aufzugkabine genügt in sicherheitstechnischer Hinsicht allen Anforderungen. Außerdem ist zu betonen, dass sich die erfindungsgemäße Aufzugkabine auf einfache und wenig aufwendige und somit kostengünstige Weise realisieren lässt.

Nachfolgend wird die Erfindung anhand einer lediglich ein Ausführungsbeispiel darstellenden Zeichnung näher erläutert. Es zeigen in schematischer Darstellung:
Fig. 1 Eine perspektivische Ansicht einer erfindungsgemäßen Aufzugkabine,
Fig. 2 einen vergrößerten Ausschnitt aus dem oberen Bereich bzw. aus dem Dachbereich des Gegenstandes nach Fig. 1,
Fig. 3 die Seilführung an der Fördereinrichtung im Dachbereich der erfindungsgemäßen Aufzugkabine,
Fig. 4 eine perspektivische Ansicht der Fördereinrichtung der erfindungsgemäßen Aufzugkabine und
Fig. 5 den Gegenstand nach Fig. 4 in einer alternativen Ansicht.

Die Figuren zeigen eine erfindungsgemäße Aufzugkabine 1 zur Beförderung von Personen und Gütern. Die Aufzugkabine 1 weist einen in den Figuren nicht dargestellten Kabinenboden auf sowie vorzugsweise und im Ausführungsbeispiel vier an den Kabinenboden anschließende Kabinenwände 2. Zweckmäßigerweise ist in einer Kabinenwand 2 eine Türöffnung vorgesehen, die ebenfalls in den Figuren nicht dargestellt ist. Nach bevorzugter Ausführungsform und im Ausführungsbeispiel ist die Aufzugkabine 1 quaderförmig ausgebildet. Die Aufzugkabine weist erfindungsgemäß eine Fördereinrichtung für die Auf- und Abbewegung der Aufzugkabine 1 auf und diese Fördereinrichtung ist als Durchlaufwinde 3 bzw. als Durchlaufseilwinde ausgebildet. Erfindungsgemäß bildet die Fördereinrichtung bzw. die Durchlaufwinde 3 das Kabinendach der Aufzugkabine (siehe Fig. 1 und 2). Dabei deckt die Fördereinrichtung bzw. die Durchlaufwinde 3 bevorzugt und im Ausführungsbeispiel lediglich einen Teil der Fläche des oberen Endes der Aufzugkabine 1 ab. In den Fig. 1 und 2 ist auch erkennbar, dass die Fördereinrichtung bzw. die Durchlaufwinde 3 bevorzugt und im Ausführungsbeispiel ohne Gehäuse bzw. gehäuselos als Kabinendach eingesetzt wird.

Empfohlenermaßen und im Ausführungsbeispiel weist die Fördereinrichtung bzw. die Durchlaufwinde 3 zwei parallel zueinander angeordnete Halteplatten 4, 5 auf. Diese Halteplatten 4, 5 erfüllen zweckmäßigerweise die lasttragende Funktion der Aufzugkabine 1. Gemäß bevorzugter Ausführungsform und im Ausführungsbeispiel stützen sich die Halteplatten 4, 5 jeweils mit ihren beiden Plattenenden 6 im Dachbereich der Kabine 1 an zwei gegenüberliegenden Kabinenwänden 2 der Kabine 1 ab. Vorzugsweise und im Ausführungsbeispiel ist eine Seiltreibscheibe bzw. Treibscheibe 7 für das Seil 8 der Durchlaufwinde 3 zwischen den beiden Halteplatten 4, 5 angeordnet. Zweckmäßigerweise und im Ausführungsbeispiel sind die beiden Halteplatten 4, 5 und die Treibscheibe 7 parallel zueinander angeordnet.

Es liegt im Rahmen der Erfindung, dass die Krafteinleitung der bei der Auf- und Abbewegung der Aufzugkabine 1 auf die Aufzugkabine 1 wirkenden Kräfte über das Seil 8 durch die Treibscheibe 7 und die Halteplatten 4, 5 in die Aufzugkabine 1 erfolgt. In der Fig. 3 ist erkennbar, dass das Seil 8 die Treibscheibe 7 der Durchlaufwinde 3 vorzugsweise zu 270° ihres Umfanges umschlingt. Hierdurch ist eine besonders effektive Kraftübertragung möglich. Zweckmäßigerweise und im Ausführungsbeispiel wird die Reibung zwischen der Treibscheibe 7 und dem Seil 8 mittels einer Andrückrolle 9 verstärkt.

Nach empfohlener Ausführungsform und im Ausführungsbeispiel wird die Antriebskraft zum Fördern der Aufzugkabine 1 von einem Getriebemotor 10 der Durchlaufwinde 3 über zwei in Form von Antriebsketten 11 ausgebildete formschlüssige Zugmittel auf die Treibscheibe 7 der Durchlaufwinde 3 übertragen. Dabei treibt der Getriebemotor 10 zweckmäßigerweise und im Ausführungsbeispiel zwei Antriebszahnräder 12 an, die über die beiden Antriebsketten 11 auf die Treibscheibe 7 bzw. auf Ritzel 13 der Treibscheibe 7 einwirken. Vorzugsweise und im Ausführungsbeispiel sind die Treibscheibe 7, die Antriebszahnräder 12 und die Antriebsketten 11 in dem von den beiden Halteplatten 4, 5 ausgebildeten Zwischenraum 14 angeordnet.

Zweckmäßigerweise und im Ausführungsbeispiel ist der Getriebemotor 10 an einer Halteplatte 5 der Durchlaufwinde 3 angeschlossen und dabei ist der Getriebemotor 10 im Ausführungsbeispiel außerhalb des zwischen den beiden Halteplatten 4, 5 ausgebildeten Zwischenraumes 14 angeordnet. - Empfohlenermaßen und im Ausführungsbeispiel ist weiterhin ein Verankerungselement 15 für die Schutzausrüstung des Liftbenutzers an einer Halteplatte 4 der Durchlaufwinde 3 fixiert. Somit ist der Anhängepunkt für die Schutzausrüstung des Liftbenutzers direkt mit der Fördereinrichtung verbunden und muss nicht über die Kabinenstruktur übertragen werden. - Vorzugsweise und im Ausführungsbeispiel ist weiterhin eine Fallschutzeinrichtung 16 an einer Halteplatte 4 der Durchlaufwinde 3 fixiert. Dabei arbeitet die Fallschutzeinrichtung 16 zweckmäßigerweise unabhängig von der Durchlaufwinde 3.

## Patentansprüche

1. Aufzugkabine (1) zur Beförderung von Personen und Gütern, mit einem Kabinenboden, mit an den Kabinenboden anschließenden Kabinenwänden (2) und mit einer Fördereinrichtung für die Auf- und Abbewegung der Aufzugkabine (1), wobei die Fördereinrichtung als Durchlaufwinde (3) bzw. als Durchlaufseilwinde ausgebildet ist, wobei die Fördereinrichtung das Kabinendach der Aufzugkabine (1) bildet und wobei zumindest 20% des oberen Endes der Aufzugkabine von der Fördereinrichtung abgedeckt werden, **dadurch gekennzeichnet, dass** die Antriebskraft zum Fördern der Aufzugkabine (1) von einem Motor bzw. Getriebemotor (10) der Fördereinrichtung über zumindest zwei bzw. über zwei formschlüssige Zugmittel (11) auf eine Seiltreibscheibe (7) der Fördereinrichtung übertragen wird.

2. Aufzugkabine (1) nach Anspruch 1, wobei die Fördereinrichtung bzw. die Durchlaufwinde (3) gehäuselos als Kabinendach eingesetzt wird.

3. Aufzugkabine (1) nach einem der Ansprüche 1 oder 2, wobei die Fördereinrichtung bzw. die Durchlaufwinde (3) zumindest zwei, insbesondere zwei - vorzugsweise parallel bzw. im Wesentlichen parallel zueinander angeordnete - Halteplatten (4, 5) aufweist und wobei die Halteplatten (4, 5) zweckmäßigerweise eine lasttragende bzw. lasteinleitende Funktion der Aufzugkabine (1) erfüllen.

4. Aufzugkabine (1) nach Anspruch 3, wobei sich die Halteplatten (4, 5) jeweils mit ihren beiden Plattenenden (6) im Dachbereich der Kabine (1) an zwei gegenüberliegenden Kabinenwänden (2) der Kabine (1) abstützen.

5. Aufzugkabine (1) nach einem der Ansprüche 3 oder 4, wobei eine Seiltreibscheibe (7) für das Seil (8) der Durchlaufwinde (3) zwischen den beiden Halteplatten (4, 5) angeordnet ist.

6. Aufzugkabine (1) nach einem der Ansprüche 3 bis 5, wobei die Krafteinleitung der auf die Aufzugkabine (1) wirkenden Kräfte über das Seil (8) durch die Halteplatten (4, 5) in die Kabine (1) erfolgt.

7. Aufzugkabine (1) nach einem der Ansprüche 1 bis 6, wobei die Seiltreibscheibe (7) der Fördereinrichtung mit zumindest zwei bzw. mit zwei mit den formschlüssigen Zugmitteln kämmenden Antriebszahnrädern (12) gekoppelt ist.

8. Aufzugkabine (1) nach nach Anspruch 7, wenn abhängig von einem der Ansprüche 3 bis 6, wobei die Seiltreibscheibe (7) und die Antriebszahnräder (12) im Zwischenraum (14) zwischen den Halteplatten (4, 5) bzw. zwischen den beiden Halteplatten (4, 5) angeordnet sind.

9. Aufzugkabine (1) nach einem der Ansprüche 3 bis 8, wobei der Motor bzw. der Getriebemotor (10) der Fördereinrichtung an einer Halteplatte (4, 5) der Fördereinrichtung angeschlossen ist und insbesondere außerhalb des Zwischenraumes (14) zwischen den Halteplatten (4, 5) angeordnet ist.

10. Aufzugkabine (1) nach einem der Ansprüche 1 bis 9, wobei das Drehmoment des Motors bzw. des Getriebemotors (10) der Fördereinrichtung über zumindest ein Dämpferelement an die Seiltreibscheibe (7) der Fördereinrichtung übertragen wird.

11. Aufzugkabine (1) nach Anspruch 10, wobei das Dämpferelement als Überlasteinrichtung ausgebildet ist und insbesondere bei Überladung der Kabine die Auf- oder Abbewegung der Kabine blockiert.

12. Aufzugkabine (1) nach einem der Ansprüche 3 bis 11, wobei zumindest ein Verankerungselement (15) für die Schutzausrüstung eines Liftbenutzers an einer Halteplatte (4, 5) der Fördereinrichtung bzw. der Durchlaufwinde (3) fixiert ist.

13. Aufzugkabine (1) nach einem der Ansprüche 3 bis 12, wobei eine Fallschutzeinrichtung (16) an einer Halteplatte (4, 5) der Fördereinrichtung bzw. der Durchlaufwinde (3) fixiert ist und wobei die Fallschutzeinrichtung (16) vorzugsweise unabhängig von der Fördereinrichtung bzw. von der Durchlaufwinde (3) arbeitet bzw. funktioniert.

## Claims

1. Elevator cabin (1) for transporting people and goods, with a cabin floor, with cabin walls (2) adjoining the cabin floor, and with a hoisting apparatus for moving the elevator cabin (1) upwards and downwards, wherein the hoisting apparatus is embodied as an endless winch (3) or as a continuous cable winch, wherein the hoisting apparatus forms the cabin roof of the elevator cabin (1), and wherein at least 20% of the upper end of the elevator cabin is covered by the hoisting apparatus, **characterized in that** the motive force for moving the elevator cabin (1) is transmitted from a motor or geared motor (10) of the hoisting apparatus to a cable traction sheave (7) of the hoisting apparatus via at least two, or via two, form-fitting traction means (11).

2. Elevator cabin (1) according to Claim 1, wherein the hoisting apparatus, or the endless winch (3), is installed without a housing as the cabin roof.

3. Elevator cabin (1) according to either of Claims 1 or 2, wherein the hoisting apparatus, or the endless winch (3), includes at least two, particularly two retaining plates (4, 5) - preferably arranged parallel or substantially parallel to each other - and wherein the retaining plates (4, 5) advantageously fulfil a load-bearing and/or load-inducing function of the elevator cabin (1).

4. Elevator cabin (1) according to Claim 3, wherein the retaining plates (4, 5) are each braced against two opposite cabin walls (2) of the cabin (1) in the roof area of the cabin (1) by their two plate ends (6).

5. Elevator cabin (1) according to either of Claims 3 or 4, wherein a cable traction sheave (7) is arranged between the two retaining plates (4, 5) for the cable (8) of the endless winch (3).

6. Elevator cabin (1) according to any one of Claims 3 to 5, wherein the forces that act on the elevator cabin (1) are introduced into the cabin (1) through the retaining plates (4, 5) via the cable (8).

7. Elevator cabin (1) according to any one of Claims 1 to 6, wherein the cable traction sheave (7) of the hoisting apparatus is coupled with at least two, or with two, drive gears (12) which engage with the form-fitting traction means.

8. Elevator cabin (1) according to Claim 7 when subordinate to one of Claims 3 to 6, wherein the cable traction sheave (7) and the drive gears (12) are arranged in the intermediate space (14) between the retaining plates (4, 5), or between the two retaining plates (4, 5).

9. Elevator cabin (1) according to any one of Claims 3 to 8, wherein the motor or geared motor (10) of the hoisting apparatus is connected to a retaining plate (4, 5) of the hoisting apparatus, and in particular is arranged outside the intermediate space (14) between the retaining plates (4, 5).

10. Elevator cabin (1) according to any one of Claims 1 to 9, wherein the torque of the motor or geared motor (10) of the hoisting apparatus is transmitted to the cable traction sheave (7) of the hoisting apparatus via at least one damping element.

11. Elevator cabin (1) according to Claim 10, wherein the damping element is designed as an overload device and in particular blocks the upward or downward movement of the cabin in the event of overloading.

12. Elevator cabin (1) according to any one of Claims 3 to 11, wherein at least one anchoring element (15) is fixed to a retaining plate (4, 5) of the hoisting apparatus, i.e. the endless winch (3), for the protection equipment of a lift user.

13. Elevator cabin (1) according to any one of Claims 3 to 12, wherein a fall arrest device (16) is fixed to a retaining plate (4, 5) of the hoisting apparatus, i.e. the endless winch (3), and wherein the fall arrest device (16) preferably works or functions independently of the hoisting apparatus, i.e. the endless winch (3).

## Revendications

1. Cabine d'ascenseur (1) pour le transport de personnes et de biens, avec un fond de cabine, avec des parois de cabine (2) se raccordant au fond de cabine et avec un système de transport pour le mouvement de montée et de descente de la cabine d'ascenseur (1), sachant que le système de transport est constitué comme un treuil en continu (3) ou comme un treuil à câble en continu, sachant que le système de transport forme le toit de cabine de la cabine d'ascenseur (1) et sachant qu'au moins 20 % de l'extrémité supérieure de la cabine d'ascenseur sont couverts par le système de transport, **caractérisée en ce que** la force d'entraînement pour transporter la cabine d'ascenseur (1) est transmise par un moteur ou motoréducteur (10) du système de transport par au moins deux ou par deux moyens de traction (11) à conformité de forme à un plateau d'entraînement à câble (7) du système de transport.

2. Cabine d'ascenseur (1) selon la revendication 1, sachant que le système de transport ou le treuil en continu (3) est utilisé sans coffrage comme toit de cabine.

3. Cabine d'ascenseur (1) selon l'une quelconque des revendications 1 ou 2, sachant que le système de transport ou le treuil en continu (3) comporte au moins deux plaques de retenue (4, 5), en particulier deux, disposées de préférence parallèlement ou pour l'essentiel parallèlement l'une à l'autre et sachant que les plaques de retenue (4, 5) remplissent de façon adéquate une fonction supportant une charge ou introduisant une charge de la cabine d'ascenseur (1).

4. Cabine d'ascenseur (1) selon la revendication 3, sachant que les plaques de retenue (4, 5) s'appuient respectivement avec leurs deux extrémités de plaque (6) dans la zone de toit de la cabine (1) sur deux parois de cabine (2) opposées de la cabine (1).

5. Cabine d'ascenseur (1) selon l'une quelconque des revendications 3 ou 4, sachant qu'un plateau d'entraînement à câble (7) est disposé entre les deux plaques de retenue (4, 5) pour le câble (8) du treuil en continu (3).

6. Cabine d'ascenseur (1) selon l'une quelconque des revendications 3 à 5, sachant que l'introduction de force des forces agissant sur la cabine d'ascenseur (1) a lieu par le biais du câble (8) à travers les plaques de retenue (4, 5) dans la cabine (1).

7. Cabine d'ascenseur (1) selon l'une quelconque des revendications 1 à 6, sachant que le plateau d'entraînement de câble (7) du système de transport est couplé à au moins deux ou à deux engrenages d'entraînement (12) s'engrenant à des moyens de traction à conformité de forme.

8. Cabine d'ascenseur (1) selon la revendication 7, si dépendante de l'une quelconque des revendications 3 à 6, sachant que le plateau d'entraînement à câble (7) et les engrenages d'entraînement (12) sont disposés dans un espace intermédiaire (14) entre les plaques de retenue (4, 5) ou respectivement entre les deux plaques de retenue (4, 5).

9. Cabine d'ascenseur (1) selon l'une quelconque des revendications 3 à 8, sachant que le moteur ou le motoréducteur (10) du système de transport est raccordé à une plaque de retenue (4, 5) du système de transport et est disposé en particulier en dehors de l'espace intermédiaire (14) entre les plaques de retenue (4, 5).

10. Cabine d'ascenseur (1) selon l'une quelconque des revendications 1 à 9, sachant que le couple du moteur ou du motoréducteur (10) du système de transport est transmis par au moins un élément amortisseur au plateau d'entraînement à câble (7) du système de transport.

11. Cabine d'ascenseur (1) selon la revendication 10, sachant que l'élément amortisseur est constitué comme un système de surcharge et bloque en particulier en cas de surcharge de la cabine le mouvement de montée ou de descente de la cabine.

12. Cabine d'ascenseur (1) selon l'une quelconque des revendications 3 à 11, sachant qu'au moins un élément d'ancrage (15) pour l'équipement de protection d'un utilisateur d'ascenseur est fixé à une plaque de retenue (4, 5) du système de transport ou du treuil en continu (3).

13. Cabine d'ascenseur (1) selon l'une quelconque des revendications 3 à 12, sachant qu'un système antichute (16) est fixé à une plaque de retenue (4, 5) du système de transport ou du treuil en continu (3) et sachant que le système antichute (16) agit ou fonctionne de préférence indépendamment du système de transport ou du treuil en continu (3).
